# EUROPÄISCHE PATENTSCHRIFT

(11) **EP 1 002 742 B1**
(45) Veröffentlichungstag und Bekanntmachung des Hinweises auf die Patenterteilung: **29.08.2001**
(21) Anmeldenummer: 98110619.8
(22) Anmeldetag: 10.06.1998
(51) Int. Cl.: B65D 81/00

(54) **Einkammer-Aufgussbeutel, insbesondere für Tee, und Verfahren zu seiner Herstellung**
Infusion bag with one compartment, especially for tea and process for its manufacture
Sachet d'infusion à un seul compartiment, en particulier pour thé et procédé pour sa fabrication

(43) Veröffentlichungstag der Anmeldung: 24.05.2000
(73) Patentinhaber: TEEPACK SPEZIALMASCHINEN GMBH & CO. KG, D-40667 Meerbusch (DE)
(72) Erfinder: Lohrey, Wilhelm Dipl.-Ing., 40668 Meerbusch 3 (DE)
(74) Vertreter: Stenger, Watzke & Ring Patentanwälte

(56) Entgegenhaltungen:
- EP-A- 0 148 153
- EP-A- 0 806 351
- WO-A-93/19997
- DE-U- 9 104 897
- GB-A- 905 009
- GB-A- 2 012 235
- US-A- 2 186 087

## Beschreibung

Die Erfindung betrifft einen Aufgußbeutel, insbesondere zur Bereitung von Tee, mit einer ein Substanzquantum enthaltenden Kammer aus einem Paar von einander gegenüberliegend angeordneten Wänden, die durch mittiges Falten eines rechteckigen Filterpapiers mit einer im Querschnitt V-förmigen oder ziehharmonikaförmigen, sich in die Kammer hineinerstreckenden, das Kammervolumen vergrößernden Einfaltung und durch Verschließen ihrer drei zunächst offenen Seiten unter Einschluß des Substanzquantums entstanden ist, wobei am Kopfende ein Faden mit einem Etikett befestigt ist.

Aufgußbeutel der voranstehend beschriebenen Art sind aus der US-A-2 186 087 bekannt. Sie werden aus einem Filterpapier-Zuschnitt mit rechteckigem Querschnitt hergestellt, der mittig gefaltet ist und unter Einschluß eines Substanzquantums an den zunächst offenen Seiten verschlossen wird. Die Faltseite ist dabei regelmäßig die Bodenseite bzw. das Fußende des Beutels. Der mit dem Etikett versehene Faden ist seitlich an der Kopfseite befestigt, die wie die anderen drei Seiten durch Vernähen mit einem Faden verschlossen wird.

Ein derartiger Aufgußbeutel läßt sich nur einzeln aus rechteckigen Filterpapier-Zuschnitten herstellen. Eine kontinuierliche Herstellbarkeit aus einer Materialbahn ist nicht möglich. Um diesen Nachteil zu begegnen, ist gemäß deutschem Gebrauchsmuster 91 04 897 bereits ein Teebeutel vorgeschlagen worden, der aus schlauchförmigem Material gefertigt ist, an seinem unteren Ende durch Falzung oder Verschweißung verschlossen ist und über das obere, zunächst offene Ende mit Tee befüllt wird, wonach ein besonderes Verschlußteil benutzt wird, um das obere Ende des Beutels zu verschließen. Mit einem solchen Schlauchbeutel ist zwar das Kammervolumen gegenüber bekannten Teebeuteln vergrößert, andererseits aber eine aufwendige Herstellung mit mehreren Arbeitsgängen erforderlich, die eine kontinuierliche Herstellung behindern. Vor allem aber ist nachteilig, daß der bekannte Schlauchbeutel wesentlich größere Abmessungen als die üblichen Einkammer-Aufgußbeutel hat und in seiner Länge annähernd der Innenhöhe eines Glases bzw. der Kanne entspricht, in die der Beutel eingesetzt wird.

Der Erfindung liegt die **Aufgabe** zugrunde, Einkammer-Aufgußbeutel der bekannten Art derart zu verbessern, daß sie aus einer heißsiegelfähigen Materialbahn kontinuierlich herstellbar sind, wobei die zum Durchtritt der Auslaugflüssigkeit in die Kammer vorhandene Oberfläche vergrößert und das Kammervolumen zur Verbesserung der Auslaugfähigkeit unter Beibehaltung der üblichen Außenabmessungen erhöht wird.

Die **Lösung** dieser Aufgabe durch die Erfindung ist dadurch gekennzeichnet, daß die mit der Einfaltung versehene Seite durch Falten eines Filterpapierstreifens in Längsrichtung hergestellt wird und die Längsseite des Beutels bildet, daß die restlichen drei Seiten durch Heißsiegeln der anderen Längsseite sowie des Kopfendes und des Fußendes entstehen und daß der mit dem Etikett versehene Faden an der heißgesiegelten Längsseite befestigt ist, schlaufenförmig innerhalb der Kammer untergebracht und mittels des Etiketts zur Benutzung herausziehbar ist.

Durch die Kombination dieser Merkmale wird eine technisch einfache, kontinuierliche Herstellbarkeit erreicht, wobei der Aufgußbeutel selbst größere Eintrittsoberflächen für die Aufgußflüssigkeit in die Kammer hinein dadurch zur Verfügung stellt, daß nur eine Längsseite und die beiden kürzeren Querseiten des Beutels heißgesiegelt werden und darüber hinaus an der heißsiegelungsfreien Längsseite eine V-förmige oder faltenbalgartige Einfaltung vorgesehen ist, die das Kammervolumen und die Durchtrittsoberfläche vergrößert. Der Faden ist an der heißgesiegelten Längsseite befestigt. Er ist innerhalb der Kammer untergebracht und mittels des Etiketts zur Benutzung herausziehbar.

Aus der WO-A-93/19997 war zwar die Unterbringung des mit einem Etikett versehenen Fadens im Innern der Kammer bekannt. Die Befestigung des Fadens erfolgte jedoch am Fußende des Beutels, der nur aufgrund einer Einzelfertigung hergestellt werden konnte.

Um eine weitere Steigerung des Kammervolumens vorzunehmen, ohne die Außenabmessungen des Beutels zu vergrößern, wird mit der Erfindung weiterhin vorgeschlagen, daß die ziehharmonika- bzw. faltenbalgartige Einfaltung der Längsseite mindestens fünf, vorzugsweise sieben Faltlinien aufweist. Damit ist neben der Flexibilität bei der Ausbildung der Beutelstärke der zusätzliche Vorteil verbunden, daß mit einer geringeren Einfaltungstiefe in den Innenraum des Beutels hinein gearbeitet werden kann und somit das effektive Füllvolumen für die Substanz vergrößert werden kann.

Um das Einfalten zu erleichtern, können erfindungsgemäß die beiden einander gegenüberliegenden Kammerwände des Einkammer-Aufgußbeutels mit linienförmigen deckungsgleichen Vorprägungen parallel zu der Längsfaltung versehen sein, wobei zweckmäßigerweise eine Mehrzahl einander paralleler, mit Abstand zueinander angeordneter deckungsgleicher Vorprägungen entsprechend der Zahl der vorgesehenen Faltvorgänge nebeneinander angeordnet ist.

Zum kontinuierlichen Herstellen, Füllen und Verschließen von Einkammer-Aufgußbeuteln der oben beschriebenen Art wird erfindungsgemäß ein Verfahren vorgeschlagen, das dadurch gekennzeichnet ist, daß von einer ebenen heißsiegelfähigen Materialbahn, insbesondere Filterpapierbahn, einer Breite ausgegangen wird, die etwas größer als die doppelte Beutelbreite ist, daß auf die ebene Materialbahn mittels eines Fadenlegers ein Etikettfaden auf der Bahnhälfte aufgelegt wird, auf der im nächsten Verfahrensschritt portionierte Substanzquanten der auszulaugenden Substanz in gleichmäßigen Abständen in einer Reihe abgelegt werden, wobei der Etikettfaden aus dem Bereich der später gebildeten Kammer an der zur Heißsiegelung vorgesehenen Längsseite der Materialbahn herausgeführt wird und unter Bildung einer Schlaufe wieder in den Kammerbereich der Materialbahn an einer Stelle eingeführt wird, an der in einer weiteren Verfahrensstufe eine quer verlaufende Heißsiegelung durchgeführt wird, daß anschließend an die Positionierung der Substanzquanten die andere Hälfte der Materialbahn um die Längsmittelachse umgefaltet wird und deckungsgleich über die Etikettfaden-Substanzquanten-Hälfte der Materialbahn gelegt wird, wonach durch eine Außenrand-Längs-Heißsiegelung ein fortlaufender Schlauch gebildet wird, daß während der Schlauchformung oder anschließend an die Schlauchformung die heißsiegelfrei gefaltete Längsseite mit einer nach innen sich erstreckenden Einfaltung versehen wird, daß sodann der Schlauch in regelmäßigen, jeweils ein Substanzquantum erfassenden Abständen in Querrichtung heißgesiegelt wird und daß die Quer-Heißsiegelungen mittig geschnitten werden und derart Schlauchteile gebildet werden, die jeweils eine ein Substanzquantum enthaltende Kammer aufweisen. Dabei ist durch die Längssiegelung sichergestellt, daß der Faden am Fußende fixiert ist und am Kopfende herausziehbar durch die Längssiegelung geführt ist, wobei seitlich außen das Etikett am Faden in bekannter Weise durch Heißsiegeln befestigt werden kann.

Vorteilhafterweise werden die linienförmigen Vorprägungen entsprechend der Zahl der vorgesehenen Faltvorgänge nebeneinander und mit Abstand zueinander auf der ebenen Materialbahn in der nicht für die Positionierung der Substanzquanten vorgesehenen Hälfte vorgenommen.

Um eine Verdopplung der Zahl der in gleicher Zeit herstellbaren Einkammer-Aufgußbeutel zu erreichen, wird gemäß einer weiteren Ausgestaltung der Erfindung eine Duplex-Verfahrensführung vorgeschlagen, die dadurch gekennzeichnet ist, daß von einer ebenen heißsiegelungsfähigen Materialbahn einer größer vierfachen Beutelbreite ausgegangen wird, daß auf jeder Hälfte der Materialbahn mittels eines Fadenlegers je ein Etikettfaden aufgelegt wird, daß im nächsten Verfahrensschritt portionierte Substanzquanten der auszulaugenden Substanz in zwei Reihen parallel zueinander in gleichmäßigen Abständen auf der Materialbahn benachbart zur Längsmitte symmetrisch nebeneinander abgelegt werden, wobei die Etikettfäden jeder Bahnhälfte aus dem Bereich der später gebildeten Kammer an der zur Heißsiegelung vorgesehenen Längsseite der Materialbahn herausgeführt werden und unter Bildung einer Schlaufe wieder in den Kammerbereich der Materialbahn an einer Stelle eingeführt werden, an der in einer weiteren Verfahrensstufe eine quer verlaufende Heißsiegelung durchgeführt wird, daß anschließend an die Positionierung der Substanzquanten-Reihen die beiden äußeren Viertel der Materialbahn nach innen zur Faltachse umgefaltet werden und dort auf Stoß, jedoch unter Belassung eines Spaltes positioniert und durch eine Mittel-Längs-Heißsiegelung mit der darunter liegenden Materialbahn verbunden werden, wonach die Materialbahn mittig in Längsrichtung innerhalb des Spaltes geschnitten wird und derart zwei nebeneinander angeordnete Schläuche hergestellt werden, die an der heißsiegelfrei gefalteten Längsseite, also jeweils außen, mit einer nach innen sich erstreckenden Einfaltung versehen werden, daß sodann beide Schläuche in regelmäßigen, jeweils ein Substanzquantum erfassenden Abständen in Querrichtung heißgesiegelt werden und daß die Quer-Heißsiegelungen mittig geschnitten werden und derart Schlauchteile gebildet werden, die jeweils eine ein Substanzquantum enthaltende Kammer aufweisen.

Vorzugsweise werden die aus der Materialbahn herausgeführten Etikettfäden bereits beim Fadenlegen mit Etiketten versehen, die nach dem Umfaltvorgang in einem Zwischenschritt vor der Ausbildung des mittigen Längsschnitts zurückgeklappt werden, um den Schneidvorgang nicht zu stören bzw. beim Schneidvorgang nicht beschädigt zu werden.

Weitere Einzelheiten, Merkmale und Vorteile des Gegenstandes der Erfindung ergeben sich aus der nachfolgenden Beschreibung der zugehörigen Zeichnung, in der der erfindungsgemäße Einkammer-Aufgußbeutel für Tee und das erfindungsgemäße Verfahren schematisch dargestellt sind. In der Zeichnung zeigt:
- Fig. 1: einen Einkammer-Aufgußbeutel im Abpackzustand in einer Draufsicht und einer darunter angeordneten Querschnittsansicht;
- Fig. 2: einen Teil einer kontinuierlichen einbahnigen Herstellung von Einkammer-Aufgußbeuteln gemäß Fig. 1, schematisch in einer Draufsicht;
- Fig. 3: einen Teil einer kontinuierlichen zweibahnigen Herstellung von Einkammer-Aufgußbeuteln, schematisch in einer Draufsicht, wobei Fig. 3 I ein früheres Herstellungsstadium als Fig. 3 II verdeutlicht und
- Fig. 4: zwei Einkammer-Aufgußbeutel in Duplex-Anordnung.

Der in Fig. 1 der Zeichnung dargestellte Einkammer-Aufgußbeutel 1 besteht aus heißsiegelfähigem Filterpapiermaterial und weist zwei einander gegenüberliegend angeordnete Kammerwände 2, 3 auf, die sich durch mittiges Falten eines dem Grunde nach rechteckigen Filterpapierstreifens ergeben, wobei die Faltung um eine Längsseite 4 des Beutels 1 erfolgt. Die gegenüberliegende Längsseite 5 ist durch eine Heißsiegelung 6 verschlossen, wie auch das Kopfende 7 durch eine Quer-Heißsiegelung 8 und das Fußende 9 durch eine Quer-Heißsiegelung 10. Auf diese Weise ist ein umschlossener Raum unter Ausbildung einer Kammer 11 gebildet, die ein Substanzquantum 12, nämlich eine portionierte Menge Tee, enthält. Der Einkammer-Aufgußbeutel 1 ist demzufolge an seiner einen, in der Zeichnung linken Längsseite 4 heißsiegelungsfrei, während durch die Längs-Heißsiegelung 6 und die Quer-Heißsiegelungen 8 und 10 der Verschluß am Kopfende 7 und Fußende 9 erfolgt.

Die heißsiegelungsfreie gefaltete Längsseite 4 des Einkammer-Aufgußbeutels ist zur Vergrößerung des Aufnahmevolumens der Kammer 11 mit einer Einfaltung 13 versehen, die V-förmig bis ziehharmonikaförmig im Querschnitt ist und sich etwa in der Mittelebene der Kammer 11 des Beutels nach innen in diese hinein erstreckt. Die Einfaltung 13 ist dabei so vorgenommen, daß die üblichen Außenabmessungen derartiger Einkammer-Aufgußbeutel beibehalten werden und somit trotz der Erhöhung des Kammervolumens keine Vergrößerung seiner Länge oder Breite im Verpackungszustand gegeben ist. Die üblichen Abmessungen sind wie folgt:
- Breite:: B = ca. 4 cm bis 7 cm
- Höhe:: H = ca. 6 cm bis 8 cm
- vorzugsweise:: B = 4 cm x H = 6 cm

Durch die Kammervergrößerung einerseits mittels der Einfaltung 13 und die geringere Länge von Heißsiegelungen am Beutel wird erreicht, daß das Substanzquantum Tee in der Kammer 11 hervorragend durch die Aufgußflüssigkeit aufzuschließen ist und sich die darin enthaltenen Stoffe in optimaler Weise lösen.

In an sich bekannter Weise kann der Einkammer-Aufgußbeutel 1 mit einem daran befestigten Faden 14 mit Etikett 15 versehen sein, welche das Einhängen des Beutels in eine Tasse, Kanne oder dergleichen Gefäß ermöglichen.

Aus dem nachfolgend beschriebenen Herstellungsverfahren ergibt sich, daß der Faden 14 mit seinem unteren Ende an der Längs-Heißsiegelung 6 nahe dem Fußende 9 durch Einsiegeln befestigt ist, dann schlaufenförmig durch das Innere der Kammer 11 geführt ist und aus der Kammer 11 nahe dem Kopfende 7 durch die Längs-Heißsiegelung 6 hindurch nach außen herausgeführt ist, wozu an dieser Stelle die Heißsiegelung unterbrochen ist, um ein Herausziehen des Fadens 14 aus der Kammer 11 zu ermöglichen. Der Faden 14 ist außen sodann nach Art einer Öse gelegt und mit dem Etikett 15 verschweißt. Dieses liegt während des Herstellungsprozesses zeitweise neben der den Beutel bildenden Materialbahn angrenzend an die Längs-Heißsiegelung 6 und wird zur Verpackung nach innen geklappt, um die Beutelabmessungen gemäß Fig. 1 der Zeichnung beibehalten zu können.

Die Herstellung eines derartigen Einkammer-Aufgußbeutels 1 ist nachfolgend anhand der Beschreibung zu Fig. 2 der Zeichnung verdeutlicht. Ausgangsbasis der Herstellung ist eine ebene heißsiegelungsfähige Materialbahn 16 in Form einer Filterpapierbahn, die eine Breite aufweist, welche etwas größer als die doppelte Beutelbreite ist, um auch Material zur Vornahme der Einfaltung zur Verfügung zu haben. Auf die ebene Materialbahn 16 wird mittels eines nicht dargestellten Fadenlegers der Etikettfaden 14 auf der in der Zeichnung rechten Bahnhälfte abgelegt, auf der im nächsten Verfahrensschritt portionierte Substanzquanten 12 der auszulaugenden Substanz in gleichmäßigen Abständen in Reihe angeordnet werden. Wie bereits oben beschrieben wird der Faden 14 aus dem Bereich der später gebildeten Kammer an der zur Heißsiegelung vorgesehenen Längsseite 5 der Materialbahn 16 herausgeführt und unter Bildung einer Öse wieder in den Kammerbereich der Materialbahn an einer Stelle eingeführt, an der in einer späteren Verfahrensstufe die Quer-Heißsiegelung 8 (am Kopfende des Beutels) durchgeführt wird.

Anschließend an die Positionierung der Substanzquanten 12 wird die andere Bahnhälfte 18 um die Längsmittelachse 19 umgefaltet und deckungsgleich über die Etikettfaden-Substanzquanten-Hälfte 17 der Materialbahn 16 gelegt, wonach durch die am Außenrand vorgenommene Längs-Heißsiegelung 6 ein fortlaufender Schlauch 20 gebildet wird. Während der Schlauchformung oder anschließend an die Schlauchformung wird die heißsiegelungsfrei gefaltete Längsseite 4 mit der sich nach innen in den Schlauch hinein erstreckenden Einfaltung 13 versehen.

Im nächsten Verfahrenszug wird der Schlauch 20 in regelmäßigen, jeweils ein Substanzquantum 12 erfassenden Abständen in Querrichtung heißgesiegelt und werden die Quer-Heißsiegelungen 8 bzw. 10 mittig geschnitten, so daß Schlauchteile 21 gebildet werden, die jeweils eine ein Substanzquantum 12 enthaltende Kammer 11 aufweisen. Dabei ist durch die oben beschriebene Längs-Heißsiegelung 6 sichergestellt, daß der Faden 14 am Fußende 9 fixiert ist und am Kopfende 7 herausziehbar durch die Längs-Heißsiegelung geführt ist, wobei seitlich außen das Etikett 15 an der Öse des Fadens in bekannter Weise durch Heißsiegeln befestigt ist. Zur Verpackung findet dann das Einklappen des Etiketts nach innen statt, so daß es im Verpackungszustand auf der Wand 2 der Kammer 11 aufliegt.

Um die Herstellung der Einfaltung 13 zu erleichtern, sind linienförmige Vorprägungen 22, 23 (V-Form) entsprechend der Zahl der vorgesehenen Faltvorgänge nebeneinander und mit Abstand zueinander auf der Materialbahn 16 in der nicht für die Positionierung der Substanzquanten 12 vorgesehenen Hälfte 18 vorgenommen.

Um eine Verdopplung der Zahl der in gleicher Zeit herstellbaren Einkammer-Aufgußbeutel zu erreichen, wird gemäß Fig. 3 und 4 der Zeichnung eine Duplex-Verfahrensführung vorgeschlagen, bei der von einer ebenen heißsiegelungsfähigen Materialbahn 24 einer Breite ausgegangen wird, die der vierfachen Beutelbreite entspricht zuzüglich des Materials, das für die Herstellung von Einfaltungen benötigt wird. Auf jeder Hälfte 25, 26 der Materialbahn 24 wird mittels eines Fadenlegers je ein Etikettfaden 27, 28 schlaufenförmig aufgelegt derart, daß nahe dem Fußende eine Einführung von außen des Fadens in die später zu bildende Kammer und eine Herausführung zwecks Etikettanbindung nahe dem Kopfende erfolgt.

Im nächsten Verfahrensschritt werden portionierte Substanzquanten 12 in zwei Reihen 29, 30 parallel zueinander in gleichmäßigen Abständen auf beiden Hälften 25, 26 der Materialbahn 24 benachbart zur Längsmitte L symmetrisch nebeneinander abgelegt. Anschließend an die Positionierung der Substanzquanten-Reihen 29, 30 werden die beiden äußeren Viertel der Materialbahn 24 nach innen um die jeweilige Faltachse 19 umgefaltet und in der Längsmitte L auf Stoß, jedoch unter Belassung eines Spaltes 31, der Fig. 3 II der Zeichnung entnehmbar ist, positioniert und gegebenenfalls vorfixiert. Daran schließt sich der Verfahrensschritt der Erstellung einer Mittel-LängsHeißsiegelung 32 an, mit welchem die umgeschlagenen Ränder mit den darunter liegenden Teilen der Materialbahn verbunden werden. Ohne Beschädigung der ausgelegten Etikettfäden 27 und 28 wird sodann die Materialbahn 24 mittig in Längsrichtung in der Mittel-Längs-Heißsiegelung 32 innerhalb des Spaltes 31 geschnitten und werden derart zwei nebeneinander angeordnete Schläuche 33, 34 hergestellt, die an der heißsiegelungsfrei gefalteten Längsseite, die hier jeweils außen liegt, mit einer sich nach innen erstreckenden Einfaltung 35, 36 gemäß Fig. 3 II der Zeichnung versehen wird. Zur Erleichterung der Ausbildung der Einfaltungen 35 und 36 werden wiederum am Anfang des Verfahrens Vorprägungen 37 auf der Materialbahn 24 ausgebildet.

Abschließend werden sodann beide Schläuche 33, 34 in regelmäßigen, jeweils ein Substanzquantum erfassenden Abständen in Querrichtung heißgesiegelt, werden die Quer-Heißsiegelungen 38 mittig geschnitten und derart Schlauchteile gebildet, die jeweils eine ein Substanzquantum 12 enthaltende Kammer 11 aufweisen. Die Etiketten 15 sind in einem Zwischenschritt nach dem Umfaltvorgang und vor der Ausbildung des mittigen Längsschnittes zurückgeklappt worden, um den Schneidvorgang nicht zu stören bzw. beim Schneidvorgang nicht beschädigt zu werden.

Fig. 4 der Zeichnung zeigt in perspektivischer Darstellung im Duplex-Verfahren hergestellte Einkammer-Aufgußbeutel in der Anordnung, in der sie die Herstellungsmaschine am Ende des Verfahrens verlassen, um einer Verpackung zugeführt zu werden.

### Bezugszeichenliste

- 1: Einkammer-Aufgußbeutel
- 2: Wand
- 3: Wand
- 4: Längsseite (heißsiegelungsfrei gefaltet)
- 5: Längsseite (Heißsiegelung)
- 6: Heißsiegelung, Längs-Heißsiegelung (Außenrand-Heißsiegelung)
- 7: Querseite = Kopfende
- 8: Quer-Heißsiegelung
- 9: Querseite = Fußende
- 10: Quer-Heißsiegelung
- 11: Kammer
- 12: Substanzquantum
- 13: Einfaltung
- 14: Faden
- 15: Etikett
- 16: Materialbahn/Filterpapierbahn
- 17: Bahnhälfte
- 18: andere Bahnhälfte
- 19: Faltachse
- 20: Schlauch
- 21: Schlauchteile
- 22: Vorprägungen
- 23: Vorprägungen
- 24: Materialbahn
- 25: Hälfte
- 26: Hälfte
- 27: Etikettfaden
- 28: Etikettfaden
- 29: Substanzquantenreihe
- 30: Substanzquantenreihe äußeres Viertel
- 31: Spalt
- 32: Mittel-Längs-Heißsiegelung
- 33: Schlauch
- 34: Schlauch
- 35: Einfaltung
- 36: Einfaltung
- 37: Vorprägungen
- 38: Quer-Heißsiegelung Schlauchteile Etiketten

- B: Breite
- H: Höhe
- L: Längsmitte

## Patentansprüche

1. Aufgußbeutel, insbesondere zur Bereitung von Tee, mit einer ein Substanzquantum (12) enthaltenden Kammer (11) aus einem Paar voneinander gegenüberliegend angeordneten Wänden (2, 3), die durch mittiges Falten eines rechteckigen Filterpapiers mit einer im Querschnitt V-förmigen oder ziehharmonikaförmigen, sich in die Kammer (11) hineinerstreckenden, das Kammervolumen vergrößernden Einfaltung (13) und durch Verschließen ihrer drei zunächst offenen Seiten unter Einschluß des Substanzquantums (12) entstanden ist, wobei am Kopfende ein Faden (14) mit einem Etikett (15) befestigt ist,
**dadurch gekennzeichnet,**
daß die mit der Einfaltung (13) versehene Seite durch Falten eines Filterpapierstreifens (16, 24) in Längsrichtung hergestellt wird und eine Längsseite des Beutels bildet, daß die restlichen drei Seiten durch Heißsiegeln der anderen Längsseite (5) sowie des Kopfendes (7) des Fußendes (9) entstehen und daß der mit dem Etikett (15) versehene Faden an der heißgesiegelten Längsseite (5) befestigt ist, schlaufenförmig innerhalb der Kammer (11) untergebracht und mittels des Etiketts (15) zur Benutzung herausziehbar ist.

2. Aufgußbeutel nach Anspruch 1, **dadurch gekennzeichnet**, daß die ziehharmonika- bzw. faltenbalgartige Einfaltung (13) der Längsseite (4) mindestens fünf, vorzugsweise sieben Faltlinien aufweist.

3. Aufgußbeutel nach Anspruch 1 oder 2, **dadurch gekennzeichnet**, daß die beiden einander gegenüberliegenden Kammerwände (2, 3) des Einkammer-Aufgußbeutels mit linienförmigen deckungsgleichen Vorprägungen (22, 23) parallel zu der Längsfaltung versehen sind, wobei zweckmäßigerweise eine Mehrzahl einander paralleler, mit Abstand zueinander angeordneter deckungsgleicher Vorprägungen (22, 23) entsprechend der Zahl der vorgesehenen Faltvorgänge nebeneinander angeordnet ist.

4. Verfahren zum kontinuierlichen Herstellen, Füllen und Verschließen von Einkammer-Aufgußbeuteln gemäß einem der Ansprüche 1 bis 3, **dadurch gekennzeichnet**, daß von einer ebenen heißsiegelfähigen Materialbahn (16), insbesondere Filterpapierbahn, einer Breite ausgegangen wird, die etwas größer als die doppelte Beutelbreite ist, daß auf die ebene Materialbahn (16) mittels eines Fadenlegers ein Etikettfaden (14) auf der Bahnhälfte aufgelegt wird, auf der im nächsten Verfahrensschritt portionierte Substanzquanten (12) der auszulaugenden Substanz in gleichmäßigen Abständen in einer Reihe abgelegt werden, wobei der Etikettfaden (14) aus dem Bereich der später gebildeten Kammer (11) an der zur Heißsiegelung vorgesehenen Längsseite (5) der Materialbahn herausgeführt wird und unter Bildung einer Schlaufe wieder in den Kammerbereich der Materialbahn (16) an einer Stelle eingeführt wird, an der in einer weiteren Verfahrensstufe eine quer verlaufende Heißsiegelung durchgeführt wird, daß anschließend an die Positionierung der Substanzquanten (12) die andere Hälfte (18) der Materialbahn (16) um die Längsmittelachse (19) umgefaltet wird und deckungsgleich über die Etikettfaden-Substanzquanten-Hälfte (17) der Materialbahn (16) gelegt wird, wonach durch eine Außenrand-Längs-Heißsiegelung (6) ein fortlaufender Schlauch (20) gebildet wird, daß während der Schlauchformung oder anschließend an die Schlauchformung die heißsiegelfrei gefaltete Längsseite (4) mit einer nach innen sich erstreckenden Einfaltung (13) versehen wird, daß sodann der Schlauch (20) in regelmäßigen, jeweils ein Substanzquantum (12) erfassenden Abständen in Querrichtung heißgesiegelt wird und daß die Quer-Heißsiegelungen (8, 10) mittig geschnitten werden und derart Schlauchteile (21) gebildet werden, die jeweils eine ein Substanzquantum enthaltende Kammer aufweisen.

5. Verfahren nach Anspruch 4, **dadurch gekennzeichnet**, daß die linienförmigen Vorprägungen (22, 23) entsprechend der Zahl der vorgesehenen Faltvorgänge nebeneinander und mit Abstand zueinander auf der ebenen Materialbahn (16) in der nicht für die Positionierung der Substanzquanten vorgesehenen Hälfte (17) vorgenommen werden.

6. Verfahren zum kontinuierlichen Herstellen, Füllen und Verschließen von Einkammer-Aufgußbeuteln gemäß einem der Ansprüche 1 bis 3, **dadurch gekennzeichnet**, daß von einer ebenen heißsiegelungsfähigen Materialbahn (24) einer größer vierfachen Beutelbreite ausgegangen wird, daß auf jeder Hälfte (25, 26) der Materialbahn (24) mittels eines Fadenlegers je ein Etikettfaden (27, 28) aufgelegt wird, daß im nächsten Verfahrensschritt portionierte Substanzquanten (12) der auszulaugenden Substanz in zwei Reihen (29, 30) parallel zueinander in gleichmäßigen Abständen auf der Materialbahn (24) benachbart zur Längsmitte (L) symmetrisch nebeneinander abgelegt werden, wobei die Etikettfäden (27, 28) jeder Bahnhälfte (25, 26) aus dem Bereich der später gebildeten Kammer an der zur Heißsiegelung vorgesehenen Längsseite der Materialbahn herausgeführt werden und unter Bildung einer Schlaufe wieder in den Kammerbereich der Materialbahn an einer Stelle eingeführt werden, an der in einer weiteren Verfahrensstufe eine quer verlaufende Heißsiegelung durchgeführt wird, daß anschließend an die Positionierung der Substanzquanten-Reihen (29, 30) die beiden äußeren Viertel der Materialbahn nach innen zur Längsmitte (L) umgefaltet werden und dort auf Stoß, jedoch unter Belassung eines Spaltes (31) positioniert und durch eine Mittel-Längs-Heißsiegelung (32) mit der darunter liegenden Materialbahn verbunden werden, wonach die Materialbahn (24) mittig in Längsrichtung innerhalb des Spaltes (31) geschnitten wird und derart zwei nebeneinander angeordnete Schläuche (33, 34) hergestellt werden, die an der heißsiegelfrei gefalteten Längsseite, also jeweils außen, mit einer nach innen sich erstreckenden Einfaltung (35, 36) versehen werden, daß sodann beide Schläuche (33, 34) in regelmäßigen, jeweils ein Substanzquantum (12) erfassenden Abständen in Querrichtung heißgesiegelt werden und daß die Quer-Heißsiegelungen (38) mittig geschnitten werden und derart Schlauchteile gebildet werden, die jeweils eine ein Substanzquantum enthaltende Kammer aufweisen.

7. Verfahren nach einem der Ansprüche 4 bis 6, **dadurch gekennzeichnet**, daß die aus der Materialbahn herausgeführten Etikettfäden (27, 28) bereits beim Fadenlegen mit Etiketten (15) versehen werden, die nach dem Umfaltvorgang in einem Zwischenschritt vor der Ausbildung des mittigen Längsschnitts zurückgeklappt werden.

## Claims

1. Infusion bag, especially for preparing tea, with a compartment (11) which contains a substance quantity, consists of a pair of walls (2, 3) disposed opposite one another and is produced by folding at the centre a rectangular filter paper with a fold (13) having a V-shaped or concertina-shaped cross section, extending into the compartment (11) and enlarging the compartment volume, and by closing its three sides which are initially open, while enclosing the substance quantity (12), wherein a string (14) with a tag (15) is fastened to the top end,
**characterised in**
**that** the side provided with the fold (13) is produced by folding a filter paper strip (16, 24) in the longitudinal direction and forms one longitudinal side of the bag, that the remaining three sides are produced by heat-sealing the other longitudinal side (5) and the top end (7) of the bottom end (9), and that the string provided with the tag (15) is fastened to the heat-sealed longitudinal side (5), is accommodated inside the compartment (11) in the form of a loop and can be removed by means of the tag (15) to be used.

2. Infusion bag according to Claim 1, **characterised in that** the concertina- or bellows-like fold (13) of the longitudinal side (4) comprises at least five, preferably seven fold lines.

3. Infusion bag according to Claim 1 or 2, **characterised in that** the two mutually opposite compartment walls (2, 3) of the one-compartment infusion bag are provided with linear, congruent pre-stampings (22, 23) parallel to the longitudinal fold, wherein a plurality of congruent pre-stampings (22, 23), which are disposed parallel to one another at a spacing, are expediently disposed side by side according to the number of intended folding actions.

4. Process for continuously manufacturing, filling and closing one-compartment infusion bags according to any one of Claims 1 to 3, **characterised in that** the starting point is a plane, heat-sealable material web (16), especially a filter paper web, of a width which is slightly greater than twice the bag width, that a tag string (14) is laid on the plane material web (16) by means of a string laying device on the web half on which portioned substance quantities (12) of the substance which is to be extracted are deposited in a row at uniform spacings in the next process step, wherein the tag string (14) is passed out of the region of the subsequently formed compartment (11) on the longitudinal side (5) of the material web intended for heat-sealing and, while forming a loop, re-introduced into the compartment region of the material web (16) at a point at which transverse heat-sealing is carried out in a further process stage, that, after the substance quantities (12) have been positioned, the other half (18) of the material web (16) is folded about the longitudinal centre axis (19) and laid congruently over the half (17) of the material web (16) with the tag string and substance quantities, after which a continuous tube (20) is formed by longitudinal heat-sealing of the outer edges, that the longitudinal side (4) folded without heat-sealing is provided during or subsequent to the tube shaping operation with an inward extending fold (13), that the tube (20) is then heat-sealed in the transverse direction at regular spacings, each of which comprises a substance quantity (12), and that the transverse heat seals (8, 10) are cut centrally to form tube parts (21) which each have a compartment containing a substance quantity.

5. Process according to Claim 4, **characterised in that** the linear pre-stampings (22, 23) are made side by side and at a spacing from one another on the plane material web (16) in the half (17) not intended for positioning the substance quantities according to the number of intended folding actions.

6. Process for continuously manufacturing, filling and closing one-compartment infusion bags according to any one of Claims 1 to 3, **characterised in that** the starting point is a plane, heat-sealable material web (24) of a greater quadruple bag width, that a respective tag string (27, 28) is laid on each half (25, 26) of the material web (24) by means of a string laying device, that in the next process step portioned substance quantities (12) of the substance which is to be extracted are deposited in two rows (29, 30) parallel to one another at uniform spacings on the material web (24) symmetrically side by side adjacent to the longitudinal centre (L), wherein the tag strings (27, 28) of each web half (25, 26) are passed out of the region of the subsequently formed compartment on the longitudinal side of the material web intended for heat-sealing and, while forming a loop, re-introduced into the compartment region of the material web at a point at which transverse heat-sealing is carried out in a further process stage, that, after the substance quantity rows (29, 30) have been positioned, the two outer quarters of the material web are folded over inwards to the longitudinal centre (L), where they are positioned in abutment, although leaving a gap (31), and joined to the underlying material web by a centre-line heat seal (32), after which the material web (24) is cut centrally in the longitudinal direction inside the gap (31) to produce two tubes (33, 34) which are disposed side by side and are provided at the longitudinal side folded without heat-sealing, i.e. in each case on the outside, with an inward extending fold (35, 36), that both tubes (33, 34) are then heat-sealed in the transverse direction at regular spacings, each of which comprises a substance quantity (12), and that the transverse heat seals (38) are cut centrally to form tube parts which each have a compartment containing a substance quantity.

7. Process according to any one of Claims 4 to 6, **characterised in that** the tag strings (27, 28) which are passed out of the material web are provided with tags (15) when they are laid, these being turned back in an intermediate step following the folding-over action prior to forming the central longitudinal cut.

## Revendications

1. Sachet d'infusion destiné notamment à la préparation de thé, avec un compartiment (11) contenant un quantum de substance (12), qui est constitué d'un couple de parois (2, 3) disposées l'une en face de l'autre, qui a été engendré par un pli central (13) d'un papier filtrant rectangulaire présentant en section transversale une forme de V ou une forme d'accordéon s'étendant dans le compartiment (11), et agrandissant le volume du compartiment, et par la fermeture lors de l'insertion du quantum de substance (12) de ses trois côtés dans un premier temps ouverts, un fil (14) avec une étiquette (15) étant fixés sur l'extrémité supérieure,
**caractérisé en ce que**
le côté muni du pli (13) est formé par le pliage longitudinal d'une bande de papier filtrant (16, 24) et constitue un côté longitudinal du sachet, que les trois autres côtés sont obtenus par un scellement thermique de l'autre côté longitudinal (5) ainsi que de l'extrémité supérieure (7) et de l'extrémité inférieure (9), et que le fil muni de l'étiquette (15) est fixé sur le côté longitudinal (5) scellé thermiquement, logé en forme de boucle à l'intérieur du compartiment (11), et peut être extrait pour l'utilisation au moyen de l'étiquette (15).

2. Sachet d'infusion selon la revendication 1, **caractérisé en ce que** le pliage (13) de type accordéon ou soufflet du côté longitudinal (4) comporte au moins cinq, de préférence sept lignes de pliage.

3. Sachet d'infusion selon la revendication 1 ou 2, **caractérisé en ce que** les deux parois opposées (2, 3) du compartiment du sachet d'infusion à un compartiment sont munies d'empreintes linéaires coïncidentes préalables (22, 23) parallèles au pliage longitudinal, plusieurs empreintes coïncidentes préalables (22, 23) disposées parallèlement les unes par rapport aux autres, à une certaine distance les unes des autres, étant opportunément prévues les unes à côté des autres en fonction du nombre de processus de pliage prévus.

4. Procédé destiné à la fabrication continue, au remplissage et à la fermeture de sachets d'infusion à un compartiment selon l'une des revendications 1 à 3, **caractérisé en ce que** le point de départ est une bande de matière plane (16) thermosoudable, notamment une bande de papier filtrant, dont la largeur est légèrement supérieure au double de la largeur du sachet, qu'un fil (14) d'étiquette est déposé sur la moitié de la bande de matière plane (16) au moyen d'un dispositif de mise en place de fil, sur laquelle des portions de quanta de substance (12) de la substance à infuser sont déposées à intervalles réguliers sur une rangée dans la phase de fabrication suivante, le fil d'étiquette (14) sortant de la zone du compartiment (11) formé ultérieurement au niveau du côté longitudinal (5) de la bande de matière prévu pour le scellement thermique, et étant à nouveau inséré dans la zone du compartiment de la bande de matière (16) en formant une boucle au niveau d'un emplacement auquel un scellement thermique transversal est effectué au cours d'une autre phase de procédé, que suite au positionnement des quanta de substance (12), l'autre moitié (18) de la bande de matière (16) est repliée autour de l'axe médian longitudinal (19) et placée de façon coïncidente au-dessus du fil d'étiquette et de la moitié (17) de la bande de matière (16) comportant les quanta de substance, un boyau continu (20) étant ensuite formé par un scellement thermique longitudinal (6) du bord extérieur, que pendant ou après la formation du boyau, le côté longitudinal replié (4) exempt de scellement thermique est muni d'un pli (13) s'étendant vers l'intérieur, que le boyau (20) est ensuite scellé thermiquement dans le sens transversal à intervalles réguliers contenant chacun un quantum de substance (12), et que les scellements thermiques transversaux (8, 10) sont ensuite découpés au milieu, de façon à former des parties (21) de boyau comportant chacune un compartiment contenant un quantum de substance.

5. Procédé selon la revendication 4, **caractérisé en ce que** les empreintes linéaires préalables (22, 23) pratiquées en fonction du nombre de processus de pliage prévus, sont agencées sur la bande de matière plane (16) les unes à côté des autres et à une certaine distance les unes des autres dans la moitié (17) non prévue pour le positionnement des quanta de substance.

6. Procédé destiné à la fabrication continue, au remplissage et à la fermeture de sachets d'infusion à un compartiment selon l'une des revendications 1 à 3, **caractérisé en ce que** le point de départ est une bande de matière plane (24) thermosoudable dont la dimension correspond au quadruple de la largeur du sachet, qu'un fil (27, 28) d'étiquette est déposé sur chaque moitié (25, 26) de la bande de matière (24) au moyen d'un dispositif de mise en place de fil, que dans la phase de procédé suivante, des portions de quanta de substance (12) de la substance à infuser sont déposées symétriquement les unes à côté des autres à intervalles réguliers sur deux rangées (29, 30) parallèles l'une par rapport à l'autre sur la bande de matière (24) au voisinage du milieu longitudinal (L), les fils (27, 28) d'étiquette de chaque moitié (25, 26) de bande sortant de la zone du compartiment formé ultérieurement au niveau du côté longitudinal de la bande de matière prévu pour le scellement thermique, et étant à nouveau inséré dans la zone du compartiment de la bande de matière en formant une boucle au niveau d'un emplacement auquel un scellement thermique transversal est effectué au cours d'une autre phase de procédé, que suite au positionnement des rangées (29, 30) de quanta de substance, les deux quarts extérieurs de la bande de matière sont repliés vers l'intérieur en direction du milieu longitudinal (L), où ils sont positionnés en butée en laissant cependant subsister une fente (31), et reliés à la bande de matière située au-dessous par un scellement thermique longitudinal médian (32), la bande de matière (24) étant ensuite découpée au milieu dans le sens longitudinal à l'intérieur de la fente (31), et deux boyaux (33, 34) positionnés côte à côté étant ainsi fabriqués qui, du côté longitudinal replié exempt de scellement thermique, donc respectivement à l'extérieur, sont munis d'un pli (35, 36) s'étendant vers l'intérieur, que les deux boyaux (33, 34) sont ensuite scellés thermiquement dans le sens transversal à intervalles réguliers contenant chacun un quantum de substance (12), et que les scellements thermiques transversaux (38) sont ensuite découpés au milieu de façon à obtenir des parties de boyau comportant chacune un compartiment contenant un quantum de substance.

7. Procédé selon l'une des revendications 4 à 6, **caractérisé en ce que** les fils (27, 28) d'étiquette sortant de la bande de matière sont déjà munis d'étiquettes (15) lors de la mise en place des fils, celles-ci étant rabattues après le processus de pliage au cours d'une phase intermédiaire avant l'exécution de la découpe longitudinale médiane.
